# EUROPÄISCHE PATENTSCHRIFT

(11) **EP 1 813 392 B1**
(45) Veröffentlichungstag und Bekanntmachung des Hinweises auf die Patenterteilung: **02.06.2010**
(21) Anmeldenummer: 06022470.6
(22) Anmeldetag: 27.10.2006
(51) Int. Cl.: B25B 27/00, B05B 1/20, D04H 1/46

(54) **Vorrichtung zum Montieren eines O-Ringes in ein Aufnahmeteil eines Düsenbalkens**
Tool for mounting an O-ring in a mounting groove of a jet beam
Oultil de mise en place d'un joint torique dans une gorge d'un dispositif de projection de jet

(30) Priorität: 30.01.2006 DE 102006004459
(43) Veröffentlichungstag der Anmeldung: 01.08.2007
(73) Patentinhaber: Fleissner GmbH, 63329 Egelsbach (DE)
(72) Erfinder: Frisch, Jürgen, 64390 Erzhausen (DE); Münstermann, Ullrich, Dr., 63329 Egelsbach (DE)

(56) Entgegenhaltungen:
- EP-A2- 0 909 587
- WO-A-03/070378
- WO-A-03/070379
- DE-A1- 3 727 843
- DE-A1- 19 501 739
- US-A- 3 613 999

## Beschreibung

Die Erfindung betrifft eine Vorrichtung zum Montieren einer länglichen Dichtung oder eines O-Rings in ein Aufnahmeteil eines Düsenbalkens oder eines Gehäuses des Düsenbalkens einer Vorrichtung zur Erzeugung von Flüssigkeitsstrahlen für die Strahlverflechtung von Fasern mit Hilfe einer Montageeinrichtung zu der mindestens eine die Dichtung (O-Ring) aufnehmende Spannvorrichtung gehört, auf der die Dichtung vorgespannt positioniert ist, wobei neben der Spannvorrichtung für die Dichtung eine Druckschiene vorhanden ist, mit deren Hilfe die Dichtung (O-Ring) in das im Düsenbalken bzw. im Gehäuse des Düsenbalkens vorgesehene Aufnahmeteil (Lagernut) eingesetzt werden kann.

Es ist bereits eine Vorrichtung zum Montieren einer O-Ring-Dichtung bekannt (EP 0909587 B1), die mit Hilfe eines Positionierungsstreifens bzw. einer Spannvorrichtung für die Dichtung in eine Reparaturnut eingeführt und im Bereich der die Dichtung aufnehmenden Lagernut so positioniert werden kann, dass die Dichtung aus dieser Stellung manuell in die Lagernut hineingedrückt werden kann. Da die Dichtung eine Länge von ca. 1000 mm und mehr aufweisen kann, benötigt man zur Montage der Dichtung mindestens zwei Bedienpersonen, wobei die eine Bedienperson auf der einen Seite der Anlage den Positionierungsstreifen mit der vorgespannten Dichtung in eine im Düsenbalken vorgesehene Öffnung einschiebt und die Dichtung oberhalb der Lagernut zur Aufnahme der Dichtung so positioniert, dass sie einen Teil der Dichtung von dem auf dem Positionierungsstreifien vorgesehenen Abstandshalter abstreifen und dann in die an der einen Seite des Düsenbalkens vorgesehene Lagernut eindrücken kann. Den gleichen Arbeitsvorgang muss eine zweite Bedienperson auf der anderen Seite der Anlage vornehmen. Diese Montage ist umständlich und zeitaufwendig.

Der Erfindung liegt die Aufgabe zugrunde, eine Vorrichtung zum Montieren einer länglichen Dichtung oder eines O-Rings in ein Aufnahmeteil (Lagernut) eines Düsenbalkens derart auszubilden und zu vereinfachen, dass die Montage in kürzester Zeit mit lediglich einer Bedienperson durchgeführt werden kann.

Gelöst wird die Aufgabe erfindungsgemäß mit den Merkmalen entsprechend dem kennzeichnenden Teil des Anspruchs 1. Mit Hilfe der Spannvorrichtung und der Auslösevorrichtung lässt sich mit nur einer Bedienperson der O-Ring ohne weiteres in die im Düsenbalken vorgesehene Montageöffnung genau über der entsprechenden Lagernut zur Aufnahme des 0-Rings positionieren und dann mit Hilfe der Auslösevorrichtung auf der von der Bedienperson abgelegenen Seite von dem Abstandshalter herunterschieben, so dass dieser Teil der Dichtung aufgrund seiner Vorspannung ohne weiteres in die Lagernut der Dichtung hineinrutschen kann. Auf der zweiten, der Bedienperson zugewandten Seite der Anlage kann dann der andere Teil der Dichtung manuell in die Lagernut geschoben werden. Diese Montageart ist sehr zeitsparend und kann mit lediglich einer Bedienperson durchgeführt werden.

Hierzu ist es vorteilhaft, dass die Auslösevornchtung sowie die O-Ring-Spannvorrichtung zumindest aus je einer länglichen Halterung bestehen, die gegenseitig zumindest teilweise zur Anlage gebracht werden können und parallel verschiebbar sind, wobei der Auslösevorrichtung und der O-Ring-Spannvorrichtung eine Druckschiene zugeordnet ist, **die ebenfalls parallel verschiebbar ist.** Durch Verstellen der Auslösevorrichtung gegenüber der O-Ring-Spannvonichtung kann auf einfache Weise der O-Ring von einem Abstandshalter heruntergeschoben bzw. gedrückt und mit Hilfe der Druckschiene in eine Lagernut eingefünrt werden.

Hierzu ist es vorteilhaft, dass dass die Anlagefläche des Auslöseelements mit einer Oberfläche des Auslöseelements einen Winkel α kleiner als 90° bildet

Vorteilhaft ist es auch, dass die Anlagefläche des Auslöseelements mit der Oberfläche des Auslöseelements einen Winkel α °zwischen 30° und 60° bildet. Weist die Anlagefläche eine große Neigung auf, so können die Stellkräfte zum Verstellen der Auslösevorrichtung klein werden, was insbesondere bei sehr langen Auslösevorrichtungen der Fall ist.

Gemäß einer bevorzugten Ausführungsform der erfindungsgemäßen Lösung ist schließlich vorgesehen, dass im Bereich des einen Endes der O-Ring-Spannvorrichtung eine nach vorne offene Schlitzöffnung vorgesehen ist, durch die sich das Auslöseelement zumindest teilweise erstreckt und bewegen kann, um gegen einen Teil des O-Rings zur Anlage zu kommen und den O-Ring aus einer in einem Abstandhalter vorgesehenen Ringnut herauszudrücken.

Von besonderer Bedeutung ist für die vorliegende Erfindung, dass neben der Spannvorrichtung für die Dichtung eine Auslösevorrichtung vorhanden ist, mit deren Hilfe die Dichtung (O-Ring) in das im Düsenbalken bzw. im Gehäuse des Düsenbalkens vorgesehene Aufnahmeteil (Lagernut) eingesetzt werden kann, wobei die Auslösevorrichtung und die O-Ring-Spannvorrichtung eine Montagevorrichtung bilden, zumindest teilweise gegenseitig zur Anlage gebracht werden können, parallel verschiebbar sind und eine Gesamthöhe aufweisen, die in etwa einer im Düsenbalken bzw. im Gehäuse des Düsenbalkens vorgesehenen Reparaturnut entspricht und die Montageeinheit in der Reparaturnut derart verstellbar ist, dass der O-Ring mit Hilfe der geneigt verlaufenden Anlagefläche der Auslösevorrichtung in seine einen Düsenstreifen abdichtende Lage verstellbar ist.

Mit Hilfe der Druckschiene wird die O-Ring-Dichtung nach Erreichen des Raumes oberhalb der Lagernut zur Aufnahme des O-Rings in Richtung der Lagernut gedrückt und mit Hïlfe der Auslösevorrichtung von den Abstandshaltern heruntergeschoben.

Im Zusammenhang mit der erfindungsgemäßen Ausbildung und Anordnung ist es von Vorteil, dass der Abstand zwischen den Abstandhaltern größer ist als der Abstand zwischen zwei Ringteilen des geschlossenen bzw. einteiligen 0-Rings, wobei Stränge der O-Ringdichtung in etwa parallel zueinander verlaufen. Hierdurch wird sichergestellt, dass sich der O-Ring beim Einschub der Montagevorrichtung in die Montageöffnung im Düsenbalken nicht von den Abstandshaltern löst. gevorrichtung in die Montageöffnung im Düsenbalken nicht von den Abstandshaltern löst.

Weitere Vorteile und Einzelheiten der Erfindung sind in den Patentansprüchen und in der Beschreibung erläutert und in den Figuren dargestellt.

Dabei zeigen:
Fig. 1 einen Längsschnitt durch das Gehäuse des Düsenbalkens,
Fig. 2 : einen verkürzt dargestellten Düsenbalken mit eingeschobener O-Ring-Spannvorrichtung, *Druckschiene und Auslösevorrichtung,*
Fig. 3 einen Teilschnitt des Unterteils gemäß Fig. 1 mit eingeschobener O-Ring-Spannvorrichtung und einer Auslösevorrichtung,
Fig. 4 : das Unterteil gemäß Fig. 2 *mit durch die Auslösevorrichtung abgestreiftem O-Ring,*
Fig. 5 : das Unterteil *gemäß* *Fig. 2*, nachdem die Montagevorrichtung herausgezogen und der *Düsenstreifen* eingelegt ist,
Fig. 6 einen Querschnitt des Düsenbalkens gemäß Fig. 1,
Fig. 7 einen Querschnitt des Unterteils des Düsenbalkens mit der in die Reparaturnut eingeschobenen O-Ring-Spannvorrichtung der Montageinrichtung,
Fig. 8 : einen Querschnitt gemäß Fig. 7 mit der über dem Längsblech eingeschobenen *Druckschiene* und einem in die Lagernut eingeführten O-Ring,
Fig. 9 einen Querschnitt des Unterteils des Düsenbalkens gemäß Fig. 4 mit eingepasstem, entspanntem O-Ring,
Fig. 10 einen Querschnitt des Düsenbalkens gemäß Fig. 5 hier mit eingeschobenem Düsenstreifen,
Fig. 11 : eine Darstellung *einer Spannvorrichtung* zur Aufnahme von zwei mit Abstand zueinander angeordneten
Widerlagern zur Aufnahme des O-Rings sowie ein Stellteil mit einem pyramidenförmig ausgebildeten Auslöseelement,
Fig. 12 : eine Teilansicht der Auslösevorrichtung bzw. *der Spannvorrichtung* mit in das Widerlager eingelegtem O-Ring,
Fig. 13 : eine Draufsicht der Montageeinrichtung mit vorgespanntem O-Ring,
Fig. 14 : den Ablösevorgang des O-Rings von einem Abstandshalter,
Fig. 15 : eine Darstellung *der Auslösevorrichtung mit Auslöseelements* in einem größeren Maßstab.

Ein Gehäuse bzw. einen Düsenbalken 1.1 für einen Düsenstreifen 14 besteht aus einem Oberteil 1, das mit einem Unterteil 2 mit Hilfe von nicht dargestellten Schrauben von unten verschraubt ist. Das Oberteil 1 weist zwei Bohrungen auf, von denen die obere als Druckkammer 4 und die untere als Druckverteilkammer 5 ausgebildet ist. Beide Druckkammern 4, 5 sind an der einen Stirnseite offen und mit Hilfe je eines Deckels 6 und 7 flüssigkeitsdicht verschraubt. An der anderen Stirnseite weist die Druckkammer 4 eine Öffnung 4.1 auf, durch die die druckbeaufschlagte Flüssigkeit eingeführt wird. Eine nachstehend noch näher erläuterte Auslösevorrichtung 32 sowie eine O-Ring-Spannvorrichtung 27 können zumindest aus je einer länglichen Halterung bestehen, die gegenseitig parallel verschiebbar sind. Die Halterungen sind als Blechstreifen ausgebildet und können federelastisch sein. Die Auslösevorrichtung 32 und die O-Ring-Spannvorrichtung 27 bilden zusammen mit einer länglichen Druckschiene 38 (Fig.) eine Montagevorrichtung zum erleichterten Einbau einer Dichtung in einen Düsenbalken bzw. ein Gehäuse des Düsenbalkens 1.1 Die Druckschiene kann in etwa die gleiche Länge wie Spannvorrichtung aufweisen

Die Druckverteilkammer 5 (Fig. 6) ist an der Stirnseite ebenfalls durch einen Deckel 5' flüssigkeitsdicht verschraubt. Die beiden Druckkammern 4,5 sind durch eine Zwischenwandung 8 (Fig.1) voneinander getrennt und über zahlreiche in der Zwischenwandung 8 vorgesehene Durchflussbohrungen 9 (Fig. 6) miteinander verbunden, sodass die in die Druckkammer 4 einströmende Druckmittelflüssigkeit über die Länge in die Druckverteilkammer 5 verteilt gleichmässig ausströmt. Die Druckverteilkammer 4 ist nach unten offen. Hierzu ist ein schmaler

Schlitz 10 (Fig. 6) vorgesehen, der sich über die Länge des Düsenstreifens 14 erstreckt.

Gemäß Fig. 6 ist das Oberteil 1 mit dem Unterteil 2 fest verschraubt und wird mit Hilfe eines O-Rings 11 abgedichtet. der O-Ring 11 umgibt den in einem Federvorsprung 23 vorgesehenen Schlitz 10, der in eine entsprechende Nut 24 des Unterteils 2 mündet. Im Boden der Nut 24 des Unterteils 2 ist wiederum eine Lagernut 12" eingebracht, in die ein O-Ring 12 zur Abdichtung des in Fig. 10 dargestellten Düsenstreifens 14 eingelegt ist. Unterhalb der Flüssigkeits-Durchflussbohrungen 9 und des Schlitzes 10 ist im Unterteil 2 ebenfalls ein Schlitz 13 vorgesehen, der in seinem oberen Bereich nur wenig breiter ist als die Breite der wirksamen Düsenöffnungen des Düsenstreifens 14.

Im Bereich des unteren Endes des Oberteils 1 ist das Aufnahmeteil bzw. der Federvorsprung 23 mit einer Aussparung 25 (Fig. 7) vorgesehen, in die der Düsenstreifen 14 eingelegt ist. Bei Druckmittelbeaufschlagung wird der Düsenstreifen 14 durch den Flüssigkeitsdruck gegen den O-Ring 12 gedrückt, so dass der Düsenstreifen 14 zum Schlitz 13 hin abgedichtet ist.

Soll der O-Ring 12 ersetzt werden, so braucht das Unterteil 2 nicht mehr wie bisher vom Oberteil 1 gelöst zu werden. Hierzu ist (gemäß Fig. 10) eine durch Seitenkanten begrenzte Reparaturnut 26 in dem Aufnahmeteil bzw. in dem Federvorsprung 23 vorgesehen, die sich über die gesamte Länge des Düsenstreifens 14 bzw. der Lagernut 12" erstreckt. Die Höhe der Reparaturnut 26 ist etwas größer als der Durchmesser bzw. die Dicke des O-Rings 12. Der Abstand zwischen Abstandhaltern 29 und 30 ist größer als der Abstand zwischen zwei Ringteilen 12.3 des geschlossenen bzw. einteiligen O-Rings 12, wobei Stränge 12.5 der O-Ringdichtung 12 in etwa parallel zueinander verlaufen.

Zur Montage des O-Rings 12 kann in die Reparaturnut 26 die in der Größe entsprechende O-Ring-Spannvorrichtung 27 eingeschoben werden, die nach diesem Ausführungsbeispiel als Längsblech ausgebildet ist. Die O-Ring-Spannvorrichtung 27 ist wesentlich der Düsenstreifens 14. Sie weist an einer Seite bzw. an ihrer Unterseite 27.1 zwei mit Abstand zueinander angeordnete, nach außen hervorstehende, zylinderförmige Abstandhalter 29 und 30 mit halbkreisförmigen Ringnuten 29.1 auf, in die (Fig. 9) der O-Ring 12 unter Zugspannung eingelegt werden kann. Der Durchmesser der beiden im Unterteil 2 vorgesehenen Lagernuten 12" entsprechen in etwa dem Durchmesser der Ringnuten 29.1 in den beiden Abstandhaltern 29 und 30, so dass, wie nachstehend näher erläutert, der O-Ring 12 von den Abstandhaltern 29 und 30 heruntergedrückt und in die Lagernut 12" eingeschoben werden kann.

Ferner ist eine Breite B₂ des Längsblechs bzw. der O-Ring-Spannvorrichtung 27 etwas größer als die Gesamtbreite B₁ von zwei nebeneinander liegenden O-Ring-Teilen 12.1 (Fig. 12), so dass der gespannt gehaltene, einteilige 0-Ring 12 (Fig. 13) durch die O-Ring-Spannvorrichtung 27 nach oben abgedeckt und damit auch am Blechstreifen festgehalten ist, um einfacher in die Lagernut 12" eingeschoben werden zu können. An den Enden des Blechstreifens der O-Ring-Spannvorrichtung 27 ist ein manuell erfassbares Einschubende 31 (Fig. 2) vorgesehen, mit dessen Hilfe die O-Ring-Spannvorrichtung 27 in die Nut 24, wie nachstehend erläutert, ein- oder herausgeschoben werden kann. Wie insbesondere aus Fig. 2 hervorgeht, ist hierzu die Lagernut 12" für die Montage des O-Rings 12 an den Stirnseiten des Düsenbalkens 1.1 mit je einer Öffnung 12.2 versehen.

Nach Fig. 13 ist der Abstand zwischen den Abstandhaltern 29, 30 zur Aufnahme des O-Rings 12 größer als die Länge des geschlossenen O-Rings 12, so dass auf diese Weise der O-Ring 12 etwas gedehnt bzw. vorgespannt werden muss, um in die Ringnuten 29.1 der Abstandhalter 29 und 30 eingesetzt werden zu können.

Neben der O-Ring-Spannvorrichtung 27 und der Auslösevorrichtung 32 gehört zu der Montageeinrichtung die Druckschiene 38, die gemäß Fig. 8 oberhalb der Auslösevorrichtung 32 in die Öffnung 12.1 eingeschoben wird.

Gemäß Fig. 15 weist die Auslösevorrichtung 32 ein Auslöseelement 35 mit zwei geneigt verlaufenden Flächen 34, 34.1 auf. Die Fläche 34.1 ist eine Gleitfläche bzw. Anlagefläche, die beim Verstellen der Auslösevorrichtung 32 gegen das Ringteil 12.3 des O-Rings 12 zur Anlage gebracht werden kann und diesen gemäß Fig. 15 nach unten drückt, wenn hierzu die auf der O-Ring-Spannvorrichtung 27 aufliegende Auslösevorrichtung 32 innerhalb der Nut 24 gegenüber der dann feststehenden O-Ring-Spannvorrichtung 27 gemäß Fig. 15 ein wenig nach links verschoben wird. Die Anlagefläche 34 des Auslöseelements 35 bildet mit einer Oberfläche 17 des Auslöseelements 35 einen Winkel α kleiner als 90°.

Der linke Abstandhalter 29 ist gemäß Fig. 12 an seinem einen Ende mit einer nach vorne offenen Schlitzöffnung 16 versehen, durch die sich das Auslöseelement 35 erstreckt und gemäß Pfeil 15 bewegen kann, um gegen das Ringteil 12.3 der O-Ring-Dichtung 12 zur Anlage zu kommen und dieses, wie nachstehend noch erläutert, aus der Ringnut 29.1 herauszudrücken.

An den Enden des Längsbleches der Auslösevorrichtung 32 befindet sich ebenfalls ein manuell erfassbares Einschubende 31.1. Durch die Stellbewegung der Auslösevorrichtung 32 wandert das Ringteil 12.3 des O-Rings 12 gemäß Fig. 14 an der Gleitfläche bzw. der Anlagefläche 34 des Auslöseelements 35 entlang und bewegt sich gemäß Pfeil 36 soweit nach unten, bis es in die Lagernut 12" eingeschoben bzw. eingerastet ist.

Der Verfahrensablauf des Einbringens des O-Rings 12 in die Lagernut 12" ist schematisch in den Fig. 2 bis 5 veranschaulicht.

Nachdem gemäß Fig. 13 der O-Ring 12 auf die Abstandhalter 29 und 30 aufgezogen ist, werden die O-Ring-Spannvorrichtung 27 und die Auslösevorrichtung 32 gemeinsam in die Reparaturnut 26 oberhalb der Nut 24 gemäß Pfeil 37 eingeschoben bis sie die Stellung gemäß Fig. 2, 7 erreicht haben. Hierzu weist die Reparaturnut 26 eine Höhe auf, die geringfügig größer ist als H₁ der gesamten Auslösevorrichtung 32, so dass die Auslösevorrichtung 32 über einen Boden 26.1 der Reparaturnut 26 geschoben werden kann (Fig. 4).

Mit der O-Ring-Spannvorrichtung 27 bzw. dem Positionierstreifen und der Auslöseeinrichtung 32 lässt sich der O-Ring 12 durch die Öffnung 2.1 in die Nut 24 so weit einschieben bis die O-Ring-Spannvorrichtung 27 gegen eine am Ende der Nut 24 vorgesehene Anschlagfläche zur Anlage kommt. In dieser Stellung ist der O-Ring 12 gemäss Fig. 9 genau über der Lagernut 12" positioniert. Jetzt wird die Druckschiene 38 in die Öffnung 12.1 oberhalb der Auslösevorrichtung 32 eingeschoben (Fig.8) und drückt dadurch den O-Ring 12 in die Lagernut 12". Die Lagernut 12" ist gemäss Fig. 7 nach oben etwas verjüngt, so dass auf diese Weise der in der Lagernut eingedrückte O-Ring sicher gehalten wird. Jetzt wird die Auslösevorrichtung 32 gemäß Pfeil 37 über der Spannvorrichtung 27 hinaus nach links verschoben und der O-Ring mit Hilfe der Auslösevorrichtung 32 *von dem Abstandhalter 29* heruntergedrückt. Die Auslösevorrichtung 32 besteht gemäss Fig. 11 und 15 aus einem ähnlichen Längsblech wie das Längsblech der O-Ring-Spannvorrichtung 27. Die O-Ring-Spannvorrichtung 27 und die Auslösevorrichtung 32 sowie die Druckschiene weisen auch in etwa die gleiche Länge auf.

Auf der rechten Seite der O-Ring-Spannvorrichtung 27 kann jetzt (gemäss Fig. 3) der O-Ring 12 ohne weiteres manuell von dem Abstandhalter 30 abgenommen und in die Lagernut 12" hineingedrückt werden, da die Reparaturnut 26 im Bereich der rechten Lagernut 12" über die Öffnung 12,2 leicht erreichbar ist, während der linke Teil der Nut 24 nicht ohne weiteres zugänglich ist. Für die Montage des O-Rings 12 ohne Auslösevorrichtung 32 benötigte man bisher zwei Personen, und zwar eine Person auf der rechten und die andere Person auf der linken Seite der Anlage, um den O-Ring 12 in beide Lagernuten 12"auf der linken und rechten Seite einbringen zu können.

Nun kann zuerst wieder die Druckschiene 38 aus der Öffnung 12.1 herausgeschoben werden und gibt dadurch den Weg für die Montageeinheit nach oben und zur Öffnung 12.1 frei (Fig.9), so dass die Spannvorrichtung und die Auslösevorrichtung entfernt und der Düsenstreifen 14 in die Nut 24 eingeschoben werden kann (Fig.10).

### Bezugszeichenliste

- 1: Oberteil
- 1.1: Düsenbalken, Gehäuse des Düsenbalkens
- 2: Unterteil
- 4: Bohrung, Druckkammer, Druckverteilkammer
- 4': Öffnung
- 5: Bohrung, Druckkammer, Druckverteilkammer
- 6: Deckel
- 7: Deckel
- 8: Zwischenwandung
- 9: Durchflussbohrung
- 10: Schlitz
- 11: O-Ring
- 12: Dichtelement, O-Ring
- 12.1: O-Ring-Teil
- 12.2: Öffnung
- 12": Lagernut
- 12.4: Anlageteil der Lagernut 12"
- 12.5: Strang der O-Ringdichtung
- 13: Schlitz
- 14: Düsenstreifen, Düsenblech,
- 15: Pfeil
- 16: Schlitzöffnung
- 17: Oberfläche
- 23: Aufnahmeteil, Federvorsprung
- 24: Nut
- 24.2: Raum der Nut 24
- 25: Aussparung
- 26: Reparaturnut
- 26.1: Boden der Reparaturnut 26
- 27: O-Ring-Spannvorrichtung, Längsblech, Positionierstreifen
- 27.1: Unterseite
- 29: Abstandhalter
- 29.1: Ringnut
- 30: Abstandhalter
- 31: Einschubende
- 31.1: Einschubende
- 32: Auslösevorrichtung
- 34: Fläche, Gleitfläche, Anlagefläche
- 34.1: Fläche, Gleitfläche, Anlagefläche
- 35: Auslöseelement
- 36: Pfeil
- 37: Pfeil
- 38: Druckschiene
- 39: Anlagefläche für Spannvorrichtung am Ende der Reparaturnut
- B₁: Breite
- B₂: Breite
- H₁: Höhe

## Patentansprüche

1. Montagevorrichtung zum Montieren einer als O-Ring (12) ausgebildeten Dichtung in ein als Langnut (12") ausgebildetes Aufnahmeteil eines Düsenbalkens (1.1) einer Vorrichtung zur Erzeugung von Flüssigkeitsstrahlen für die Strahlverflechtung von Fasern, zu der mindestens eine den O-Ring (12) aufnehmende Spannvorrichtung (27) gehört, auf der der O-Ring (12) vorgespannt positioniert ist, wobei neben der Spannvorrichtung (27) für den O-Ring eine Druckschiene (38) vorhanden ist, mit deren Hilfe der O-Ring (12) in die im Düsenbalken bzw. im Gehäuse des Düsenbalkens (1.1) vorgesehene Lagernut (12") eingesetzt werden kann,
**gekennzeichnet durch,**
eine Auslösevorrichtung (32), wobei die Auslösevorrichtung (32) sowie die O-Ring Spannvorrichtung (27) aus je einer länglichen Halterung bestehen, die gegenseitig zumindest teilweise zur Anlage gebracht werden können und parallel verschiebbar sind, wobei der Auslösevorrichtung (32) die Druckschiene (38) zugeordnet ist, und
die Auslösevorrichtung (32) auf einer Seite ein Auslöseelement (35) aufweist, das mit zumindest einer Anlagefläche (34) versehen ist, die in einer bestimmten Stellung des Auslöseelements (35) gegen den O-Ring (12) zur Anlage gebracht werden kann.

2. Vorrichtung nach Anspruch 1,
**dadurch gekennzeichnet, dass**
die Anlagefläche (34) des Auslöseelements (35) mit der Oberfläche (17) des Auslöseelements (35) einen Winkel α kleiner als 90° bildet.

3. Vorrichtung nach Anspruch 1 oder 2,
**dadurch gekennzeichnet, dass**
die Anlagefläche (34) des Auslöseelements (35) mit der Oberfläche (17) des Auslöseelements (35) einen Winkel α° zwischen 30° und 60° bildet.

4. Vorrichtung nach einem der vorhergehenden Ansprüche,
**dadurch gekennzeichnet, dass**
Im Bereich des einen Endes der O-Ring-Spannvorrichtung (27) eine nach vorne offene Schlitzöffnung (16) vorgesehen ist, durch die sich das Auslöseelement (35) zumindest teilweise erstreckt und bewegen kann, um gegen einen Teil des O-Rings (12) aus einer in einem Abstandhalter (29) vorgesehenen Ringnut (29.1) herauszudrücken.

5. Vorrichtung nach einem der vorhergehenden Ansprüche,
**dadurch gekennzeichnet, dass**
zumindest die Auslösevorrichtung (32) und die O-Ring-Spannvorrichtung (27) eine Montagevorrichtung bilden und die Gesamthöhe einer im Düsenbalken bzw. im Gehäuse des Düsenbalkens (1.1) vorgesehene Reparaturnut (26) in etwa entspricht, so dass die Montageeinheit in der Reparaturnut (26) derart verstellbar ist, dass der O-Ring (12) mit Hilfe der Montageeinheit in der Reparaturnut (26) derart verstellbar ist, dass der O-Ring (12) mit Hilfe der Montageeinheit im Bereich der Lagernut (12") positionierbar ist und mit Hilfe der Auslösevorrichtung (32) in seine einen Düsenstreifen (14) abdichtende Lage verstellbar ist.

6. Vorrichtung nach einem der vorhergehenden Ansprüche,
**dadurch gekennzeichnet, dass**
der Abstand zwischen den Abstandhaltern (29 und 30) größer ist als der Abstand zwischen zwei Ringteilen (12.3) des geschlossenen bzw. einteiligen O-Rings (12), wobei Stränge (12.5) der 0-Ringdichtung (12) in etwa parallel zueinander verlaufen.

## Claims

1. Mounting apparatus to mount a seal formed as an O-ring (12) in a receptacle part formed as a long groove (12") in a jet nozzle (1.1) of an apparatus for generating fluid jets for jet matting of fibers, which comprises at least one tensioning apparatus (27) to accept the O-ring (12), onto which the O-ring (12) is positioned in a tensioned state, whereby in addition to the tensioning apparatus (27) for the O-ring, a pressure rail (38) is present, with the assistance of which the O-ring (12) can be placed in the intended mounting groove (12") in the jet nozzle or in the housing of the jet nozzle (1.1),
**characterized in that,**
a trigger mechanism (32) (whereby the trigger mechanism (32) as well as the O-ring tensioning apparatus (27) each exists as a lengthwise retaining means), which can be brought at least partially in abutment to and can be shifted parallel to one another, whereby the pressure rail (38) is associated to the trigger mechanism (32), and
the trigger mechanism (32) comprises a trigger element (35) on one side, which is provided with at least one abutting area (34), which can be brought in abutment against the O-ring (12) in a certain position of the trigger element (35).

2. Apparatus according to claim 1,
**characterized in that**
the abutting area (34) of the trigger element (35) forms an angle □ with the surface (17) of the trigger element (35) that is smaller than 90°.

3. Apparatus according to claim 1 or 2,
**characterized in that**
the abutting area (34) of the trigger element (35) forms an angle □° with the surface (17) of the trigger element (35) that is between 30° and 60°.

4. Apparatus according to one of the previous claims,
**characterized in that**
a slot opening (16) open toward the front is provided in the area of one of the ends of the O-ring tensioning apparatus (27), through which the trigger element (35) extends at least partially and can be moved, to press a portion of the O-rings (12) out of a ring groove (29.1) provided in a spacer mechanism (29).

5. Apparatus according to one of the previous claims,
**characterized in that**
at least the trigger mechanism (32) and the O-ring-tensioning apparatus (27) form one mounting apparatus, and the total height corresponds approximately to a repair groove (26) provided in the jet nozzle or in the housing of the jet nozzle (1.1), so that the mounting unit may be moved within the repair groove (26) in such a manner, that the O-ring (12) can be moved with the assistance of the repair groove (26) in such a manner, so that the O-ring (12) may be positioned with the assistance of the mounting unit in the area of the mounting groove (12") and can be moved in its position sealing a jet stream (14) with the assistance of the trigger mechanism (32).

6. Apparatus according to one of the previous claims,
**characterized in that**
the distance between the spacer mechanisms (29 and 30) is larger than the distance between two ring portions (12.3) of the closed or one-piece O-ring (12), wherein the strands (12.5) of the O-ring seal (12) run approximately parallel to one another.

## Revendications

1. Dispositif de montage, destiné au montage d'une garniture d'étanchéité réalisée comme joint torique (12) dans une pièce de réception réalisée comme rainure oblongue (12") d'un support de buses (1.1) d'un dispositif générateur de jets de liquide pour l'entrelacement de fibres par hydroliage, comprenant au moins un dispositif de serrage (27) recevant le joint torique (12), sur lequel le joint torique (12) est positionné en étant précontraint, une barre de pression (38) étant prévue outre le dispositif de serrage (27) pour le joint torique, au moyen de laquelle le joint torique (12) peut être mis en place dans la rainure de logement (12") prévue dans le support de buses ou dans le carter du support de buses (1.1),
**caractérisé**
**par** un dispositif de déclenchement (32), le dispositif de déclenchement (32) ainsi que le dispositif de serrage du joint torique (27) étant constitués d'un support oblong chacun, lesdits supports pouvant être au moins partiellement amenés en butée réciproque et étant déplaçables parallèlement, la barre de pression (38) relevant du dispositif de déclenchement (32), et
le dispositif de déclenchement (32) comportant un élément de déclenchement (35) sur un côté, lequel est pourvu d'au moins une surface de butée (34) pouvant être amenée en butée contre le joint torique (12) dans une position définie de l'élément de déclenchement (35).

2. Dispositif selon la revendication 1,
**caractérisé**
**en ce que** la surface de butée (34) de l'élément de déclenchement (35) forme avec la surface (17) de l'élément de déclenchement (35) un angle □ inférieur à 90°.

3. Dispositif selon la revendication 1 ou la revendication 2,
**caractérisé**
**en ce que** la surface de butée (34) de l'élément de déclenchements (35) forme avec la surface (17) de l'élément de déclenchement (35) un angle □° compris entre 30° et 60°.

4. Dispositif selon l'une des revendications précédentes,
**caractérisé**
**en ce qu'**au niveau de la première extrémité du dispositif de serrage du joint torique (27), il est prévu un orifice en fente (16) ouvert vers l'avant, au travers duquel l'élément de déclenchement (35) s'étend au moins en partie et peut être déplacé, pour dégager une partie du joint torique (12) d'une rainure annulaire (29.1) ménagée dans un écarteur (29).

5. Dispositif selon l'une des revendications précédentes,
**caractérisé**
**en ce qu'**au moins le dispositif de déclenchement (32) et le dispositif de serrage du joint torique (27) forment un dispositif de montage dont la hauteur totale correspond à une rainure de réparation (26) ménagée dans le support de buses ou dans le carter du support de buses (1.1) correspond sensiblement, si bien que l'unité de montage est ajustable dans la rainure de réparation (26), de telle manière que le joint torique (12) peut être ajusté dans la rainure de réparation (26) au moyen de l'unité de montage, pour que le joint torique (12) puisse être mis en place au niveau de la rainure de logement (12") au moyen de l'unité de montage et être ajusté au moyen du dispositif de déclenchement (32) dans sa position d'étanchéification d'une lame d'injecteur (14).

6. Dispositif selon l'une des revendications précédentes,
**caractérisé**
**en ce que** l'intervalle entre les écarteurs (29 et 30) est supérieur à l'intervalle entre deux parties d'anneau (12.3) du joint torique fermé ou d'un seul tenant (12), des brins (12.5) de la garniture d'étanchéité en joint torique (12) s'étendant sensiblement parallèlement l'un à l'autre.
